# EUROPÄISCHE PATENTSCHRIFT

(11) **EP 0 141 944 B1**
(45) Veröffentlichungstag und Bekanntmachung des Hinweises auf die Patenterteilung: **17.11.1988**
(21) Anmeldenummer: 84110333.6
(22) Anmeldetag: 30.08.1984
(51) Int. Cl.: F23L 11/02, F23L 13/02

(54) **Zugregler für Schornsteinzug**
Regulating device for chimney draught
Dispositif de réglage de tirage de cheminée

(30) Priorität: 31.08.1983 DE 8324933 U; 06.07.1984 DE 8420197 U
(43) Veröffentlichungstag der Anmeldung: 22.05.1985
(73) Patentinhaber: Viessmann Werke GmbH & Co., 35107 Allendorf (Eder) (DE)
(72) Erfinder: Nübel, Hubert, D-4796 Salzkotten (DE)
(74) Vertreter: Wolf, Günter, Dipl.Ing.

(56) Entgegenhaltungen:
- EP-A- 0 027 175
- AU-B- 997 866
- GB-A- 998 531
- US-A- 2 186 354
- US-A- 2 539 815
- US-A- 2 546 219
- US-A- 2 652 200
- US-A- 3 087 677
- US-A- 4 136 676
- US-A- 4 185 770

## Beschreibung

Die Erfindung betrifft einen Nebenluft-Zugregler gemäss Oberbegriff des Hauptanspruches.

Ein derartiger Zugregler ist nach der US-A-3 087 677 bekannt, dessen Gehäuse T-förmig ausgebildet ist. Dieses Gehäuse ist horizontal auf den Abgasstutzen des Heizkessels aufgesetzt, und der Abgasstutzen des Reglergehäuses geht nach oben ab. Gegenüber dem Anschluss zum Abgasstutzen des Heizkessels ist in der Öffnung des Reglergehäuses eine Nebenluftreglerklappe frei pendelnd aufgehängt, die durch ein entsprechend angeordnetes Gegengewicht in Schliessstellung gehalten wird. Bei ausreichend grosser Druckdifferenz öffnet sich die Reglerklappe und lässt Nebenluft einströmen. Ein gezieltes Offenhalten der Reglerklappe, um den Schornstein bei Nichtbetrieb des Kessels bzw. des Brenners zwecks Trokkenhaltung zu belüften, dabei aber auch gleichzeitig den Kesselinnenraum weitestgehend abzuschliessen, ist mit diesem vorbekannten Nebenluft-zugregler nicht möglich. Eine solche Belüftung des Schornsteins ist aber insbesondere in Rücksicht auf den Betrieb moderner Heizungskessel anzustreben, da diese in der Regel als sog. Tief- bzw. Niedertemperaturheizkessel betrieben werden, bei denen also, entsprechend gesteuert, der Brenner über mehr oder weniger lange Perioden ausgeschaltet bleibt.

Der Erfindung liegt demgemäss die Aufgabe zugrunde, einen Nebenluftregler der eingangs genannten Art dahingehend zu verbessern, dass dieser bzw. diese Regelklappe praktisch drei Funktionen zu übernehmen in der Lage sein soll, nämlich als Abgasklappe, Zugbegrenzerklappe und Belüftungsklappe.

Diese Aufgabe ist mit einem Nebenluftregler der eingangs genannten-Art nach der Erfindung durch die im Kennzeichen des Hauptanspruches angeführten Merkmale gelöst. Vorteilhafte Weiterbildungen ergeben sich nach den Unteransprüchen.

Stellmotoren zur Betätigung von Klappen sind zwar nach der US-A-4185 770 bekannt, hierbei handelt es sich aber nicht um einen Nebenluftregler, sondern um einen einfachen Zugregler, bei dem mit dem Motor eine im Rauchgasrohr angeordnete Klappe entsprechend verschwenkt und damit Einfluss auf die Grösse des verfügbaren freien Durchströmquerschnitts gewonnen werden kann. Durch die erfindungsgemässe Ausbildung und Anordnung des Nebenluft-Zugreglers bzw. der Reglerklappe, die sich in Schliessstellung parallel zur Durchströmrichtung erstreckt und bei Öffnung in den Strömungsweg einschwenkt, dabei aber dennoch in Abströmrichtung weist, ist vorteilhaft in der Kombination mit dem Stellmotor dafür gesorgt, dass einerseits die Reglerklappe unabhängig vom Stellmotor ihre Funktion als Nebenluftreglerklappe erfüllen, also frei pendeln kann und dass andererseits die Reglerklappe durch den Stellmotor bei ausgeschaltetem Heizkessel bzw. Brenner in volle Öffnungsstellung gebrachtwerden kann, um während dieser Phase für eine intensive Belüftung des Schornsteins zu sorgen.

Der erfindungsgemässe Nebenluftregler wird nachfolgend anhand der zeichnerischen Darstellung von Ausführungsbeispielen näher erläutert.

Es zeigt schematisch
Fig. 1 im Schnitt den Nebenluftregler in Verbindung mit einem Heizungskessel und einer zu einem Schornstein führenden Rauchgasleitung;
Fig. 2 teilweise im Schnitt und Ansicht den Zugregler in Durchströmrichtung gesehen;
Fig. 3 den Zugregler im Längsschnitt;
Fig. 4 den Zugregler im Längsschnitt und besonderer Ausführungsform und
Fig. 5 im Schnitt eine besondere Ausführungseinzelheit.

Fig. 1 zeigt ein Anordnungsbeispiel des Nebenluft-Zugreglers 15 zwischen einem Heizkessel 27 mit Brenner 30 und Abgasstutzen 29 und einer zum Schornstein führenden Abgasleitung 28. Dieser Nebenluft-Zugregler 15 besteht aus einem Gehäuse 1 mit Zu- und Abströmstutzen 2, 3, an dem seitlich eine Nebenluft-Einströmöffnung 4 angeordnet und diese mit einer um eine waagerechte Achse 8 schwenkbaren Regelklappe 5 in Ruhestellung verschlossen ist. Die Abmessungen der im Gehäuse 1 angeordneten Regelklappe 5 sind geringfügig grösser als die Abmessungen der Nebenluft-Einströmöffnung 4. Die Regelklappe 5 weist einen Ausleger 6 mit verstellbarem Gegengewicht 7 auf. Wesentlich an diesem Nebenluft-Zugregler 15 ist, dass am Gehäuse 1 die Zu- und Abströmstutzen 2, 3 in axialer Durchströmrichtung angeordnet sind und die Achse 8 der in einem als Abgas-, Zugbegrenzer- und Belüftungsklappe wirkenden, sich in Schliessstellung parallel zur Durchströmrichtung erstreckenden Regelklappe 5 zuströmstutzenseitig am betreffenden Rand der Nebenluft-Einströmöffnung 4 angeordnet ist. Am Gehäuse 1 ist mittels eines geeigneten Halters 9' der Klappenstellmotor 9 angeordnet, der über einen auf die Regelklappe 5 oder den Ausleger 6 wirkenden Mitnehmer die Regelklappe 5 für die Belüftung voll öffnet und bei Rückstellung die Regelklappe 5 zur frei pendelnden Bewegung freistellt (Fig. 2, 3). Wie aus Fig. 2 ersichtlich, ist die Regelklappe 5 mit einer Hülse 10 versehen und am Zuströmstutzen 2 zugewandten Ende der Nebenluft-Einströmöffnung 4 sind dazu korrespondierende Hülsen 10' vorgesehen. Damit ist die Regelklappe 5 mit der durch die Hülsen 10, 10' geführten Achse 8 nach Art eines Bandscharniers klappbar mit dem Gehäuse 1 verbunden. Die Lagerung der Regelklappe 5 kann aber auch gemäss Fig. 4, 5 in anderer Weise erfolgen, nämlich derart, dass die Regelklappe 5 mit einer Abkröpfung 11 und das dem Zuströmstutzen 2 zugewandte Ende der Nebenluft-Einströmöffnung 4 mit einer Auflagekante 12 versehen ist, auf der die Abkröpfung 11 gelagert ist. Zweckmässig und vorteilhaft ist dabei an der Auflagekante 12 mindestens eine Zunge 13 und an der Abkröpfung 11 eine der Anzahl der Zungen 13 entsprechende Anzahl von Durchbrüchen 14 vorgesehen, in die die Zungen 13 eingreifen.

In den Fig. 1, 4 und 5 ist der Stellmotor 9 nicht dargestellt, obgleich dieser grundsätzlich auch zu diesen Ausführungsformen gehört.

Um die Regelklappe 5 mittels des Stellmotors 9 bei abgeschaltetem Heizkessel 27 bzw. Brenner 30 zwecks Schornsteinbelüftung in Öffnungsstellung bringen zu können, bei der der Heizkessel 27 weitgehend zur Abgasleitung 28 bzw. zum nicht dargestellten Schornstein abgesperrt ist, ist der am Gehäuse 1 des Zugreglers 15 angeordneten Klappenstellmotor 9 mit zur Achse 8 koaxialen Antriebsachse 8' mit einer Nockenscheibe 16 versehen, die zwei um maximal 90° gegeneinander versetzte, den Mitnehmerhebel 17 eingabelnde Nocken 18, 19 aufweist, wobei der freie Winkel a zwischen den einander zugewandten Innenflanken der Nocken 18, 19 max. 80° beträgt. In der in Fig. 3 dargestellten Stellung kann dabei die Regelklappe 5 frei pendeln. Wird der Nocken 18 im Uhrzeigersinn vom Stellmotor 9 gedreht, verschwenkt sich die Regelklappe 5 entsprechend, schliesst dabei den Strömungsweg zwischen Abgasstutzen 29 und Abgasleitung 28 weitgehend ab und öffnet die Nebenluft-Einströmöffnung 4, so dass durch diese ungehindert Kühlluft einströmen und durch die Leitung 28 in den Schornstein gelangen kann.

Zwecks dichten Verschlusses der Nebenluft-Einströmöffnung 4 in Schliessstellung weist gemäss Fig. 4 die Regelklappe 5 einen gegen die Nebenluft-Einströmöffnung 4 weisenden aufgebördelten Rand 20 und die Nebenluft-Einströmöffnung 4 dazu korrespondierend einen entgegengesetzt gerichteten eingebördelten Rand 21 auf, in den der Rand 20 in Schliessstellung eingreift.

Vorteilhaft ist beim Ganzen gemäss Fig. 4, 5 die Regelklappe 5 mit Ausleger 6 einstückig und der Ausleger 6 als fahnenförmiger Fortsatz 6' ausgebildet, der an seinem freien Ende eine Rinnenprägung 22 aufweist, die mit einem in Richtung des Auslegers 6 ausgerichteten Langloch 23 versehen ist. Ein das Gegengewicht 7 mit dem Ausleger 6 verbindender Bolzen 24 weist einen der Rinnenform angepassten Fuss 25 auf und ist mit einer Feststellmutter 26 in gewünschter Winkellage festsetzbar.

## Patentansprüche

1. Nebenluft-Zugregler zum Einbau in eine Rauchgasleitung, bestehend aus einem Gehäuse (1) mit Zu- und Abströmstutzen (2, 3), an dem seitlich eine Nebenluft-Einströmöffnung (4) angeordnet und diese mit einer um eine waagerechte Achse (8) klappbaren Regelklappe (5) in Ruhestellung verschlossen ist, wobei die Abmessungen der im Gehäuse (1) angeordneten Regelklappe (5) geringfügig grösser sind als die Abmessungen der Nebenluft-Einströmöffnung (4) und die Regelklappe (5) einen Ausleger (6) mit verstellbarem Gegengewicht (7) aufweist und wobei ferner die Regelklappe (5) bei Öffnung in das Gehäuse (1) einschwenkt, dadurch gekennzeichnet, dass am Gehäuse (1) die Zu- und Abströmstutzen (2, 3) in axialer Durchströmrichtung angeordnet sind und die Achse (8) der in einem als Abgas-, Zugbegrenzer- und Belüftungsklappe wirkenden, sich in Schliessstellung parallel zur Durchströmrichtung erstreckenden Regelklappe (5) zuströmstutzenseitig am betreffenden Rand der Nebenluft-Einströmöffnung (4) angeordnet ist und dass am Gehäuse (1) ein an sich bekannter Klappenstellmotor (9) vorgesehen ist, der über einen auf die Regelklappe (5) oder den Ausleger (6) wirkenden Mitnehmer die Regelklappe (5) für die Belüftung voll öffnet und bei Rückstellung die Regelklappe (5) zur frei pendelnden Bewegung freistellt.

2. Nebenluft-Zugregler nach Anspruch 1, dadurch gekennzeichnet, dass die Regelklappe (5) mit einer Hülse (10) versehen ist und an den Zuströmstutzen (2) zugewandten Ende der Nebenluft-Einströmöffnung (4) dazu korrespondierende Hülsen (10') vorgesehen sind, und dass die Regelklappe (5) mit der durch die Hülsen (10, 10') geführten Achse (8) nach Art eines Bandscharniers klappbar mit dem Gehäuse (1) verbunden ist.

3. Nebenluft-Zugregler nach Anspruch 1, dadurch gekennzeichnet, dass die Regelklappe (5) mit einer Abkröpfung (11) und das dem Zuströmstutzen (2) zugewandte Ende der Nebenluft-Einströmöffnung (4) mit einer Auflagekante (12) versehen ist, auf der die Abkröpfung (11) gelagert ist.

4. Nebenluft-Zugregler nach Anspruch 3, dadurch gekennzeichnet, dass an der Auflagekante (12) mindestens eine Zunge (13) und an der Abkröpfung (11) eine der Anzahl der Zungen (13) entsprechende Anzahl von Durchbrüchen (11) vorgesehen ist, in die die Zungen (13) eingreifen.

5. Nebenluft-Zugregler nach den Ansprüchen 1 bis 3, dadurch gekennzeichnet, dass der am Gehäuse (1) des Zugreglers (15) angeordneten Klappenstellmotor (9) mit zur Achse (8) koaxialen Antriebsachse mit einer Nockenscheibe (16) versehen ist und diese zwei um max. 90° gegeneinander versetzte, den Mitnehmerhebel (17) eingabelnde Nocken (18, 19) aufweist, wobei der freie Winkel zwischen den einander zugewandten Innenflanken der Nocken (18, 19) max. 80° beträgt.

6. Nebenluft-Zugregler nach einem der Ansprüche 1 bis 5, dadurch gekennzeichnet, dass die Regelklappe (5) einen gegen die Nebenluft-Einströmöffnung (4) weisenden aufgebördelten Rand (20) und die Nebenluft-Einströmöffnung (4) dazu korrespondierend einen entgegengesetzt gerichteten eingebördelten Rand (21) aufweist, in den der Rand (20) in Schliessstellung eingreift.

7. Nebenluft-Zugregler nach einem der Ansprüche 1 bis 6, dadurch gekennzeichnet, dass die Regelklappe (5) mit Ausleger (6) einstückig und der Ausleger (6) als fahnenförmiger Fortsatz ausgebildet ist, der an seinem freien Ende eine Rinnenprägung (22) aufweist, die mit einem in Richtung des Auslegers (6) ausgerichteten Langloch (23) versehen ist und dass der das Gegengewicht (7) mit dem Ausleger (6) verbindende Bolzen (24) einen der Rinnenform angepassten Fuss (25) aufweist und mit einer Feststellmutter (26) in gewünschter Winkellage festsetzbar ist.

## Claims

1. Secondary air draught regulator for installation in a flue gas duct, consisting of a housing (1) with inflow and outflow connectors (2, 3), on which a secondary air inflow opening (4) is disposed laterally, said opening (4) being closed by means of a regulating flap (5) in the resting position which can be swung about a horizontal spindle (8), the dimensions of the regulating flap (5) arranged in the housing (1) being slightly greater than the dimensions of the secondary air inflow opening (4) and the regulating flap (5) having a arm (6) with an adjustable counterweight (7), and the regulating flap (5) also pivoting into the housing (1) in opening, characterised in that the inflow and outflow connectors (2, 3) are arranged on the housing (1) in the direction of axial throughflow, and the spindle (8) of the regulating flap (5), which acts as an exhaust gas, draught limiting and ventilation flap and which extends parallel to the direction of throughflow in the closed position, is provided at the inflow side on the associated edge of the secondary air inflow opening (4) and a flap actuating motor (9) known per se, is provided on the housing 1, which fully opens the regulating flap (5), for ventilation by means of an engaging member acting on the regulating flap (5) or on the arm (6), and, when reset, releases the regulating flap (5) to move in freely swinging manner.

2. Secondary air draught regulator according to claim 1, characterised in that the regulating flap (5) is provided with a sleeve (10), and corresponding sleeves (10') are provided at the end of the secondary air inflow opening (4) nearest the inflow connector (2), and the regulating flap (5) is hinged- ly connected to the housing (1), by means of the spindle (8) passing through the sleeves (10,10'), in the manner of a strap hinge.

3. Secondary air draught regulator according to claim 1, characterised in that the regulating flap (5) is provided with a bent portion (11) and the end of the secondary air inflow opening (4) nearest the inflow connector (2) is provided with an abutment edge (12) on which the bent portion (11) is supported.

4. Secondary air draught regulator according to claim 3, characterised in that on the abutment edge (12) there is provided at least one tongue (13) and on the bent portion (11) there are a number of openings (11), corresponding to the number of tongues (13), in which the tongues (13) engage.

5. Secondary air draught regulator according to claims 1 to 3, characterised in that the flap actuating motor (9) mounted on the housing (1) of the draught regulator (15) and comprising a drive shaft coaxial with the spindle (8) is provided with a cam disc (16) and this disc (16) has two cams (18, 19) offset by not more than 90° relative to each other and bracketing the engaging lever (17), the free angle between the facing inner sides of the cams (18, 19) being not more than 80°.

6. Secondary air draught regulator according to one of claims 1 to 5, characterised in that the regulating flap (5) has a flanged edge (20) pointing towards the secondary air inflow opening (4) and the secondary air inflow opening (4) has a corresponding, oppositely directed rolled-in edge (21) in which the edge (20) engages in the closed position.

7. Secondary air draught regulator according to one of claims 1 to 6, characterised in that the regulating flap (5) and arm (6) are integrally formed and the arm (6) is constructed as a lug-shaped extension which has at its free end, a stamped channel (22) which is provided with a slotted hole (23) aligned with the arm (6), and the bolt (24) which joins the counterweight (7) to the arm (6) has a base (25) which fits the shape of the channel and the bolt (24) can be secured in the desired angular position by means of a lock-nut (26).

## Revendications

1. Régulateur de tirage se montant sur un conduit de gaz de fumée constitué par un corps (1) pourvu de tubulures d'entrée et de sortie (2, 3), sur un côté duquel est aménagé un orifice d'entrée d'air additionnel (4) qui est obturé en position de repos par un volet régulateur (5) pivotant autour d'un axe horizontal (8), sur lequel les dimensions du volet régulateur (5) disposé sur le corps (1) sont légèrement supérieures aux dimensions de l'orifice d'entrée d'air additionnel et sur lequel (1), le volet régulateur (5), qui présente un bras (6) pourvu d'un contre-poids (7) ajustable pivote à l'intérieur du corps (1) lorsqu'il s'ouvre, caractérisé en ce que les tubulures d'entrée et de sortie (2, 3) sont disposées sur le corps (1) suivant la direction axiale d'écoulement, en ce que l'axe (8) du volet régulateur (5), qui intervient en tant que volet d'évacuation des gaz brûlés, de limitation de tirage et d'aération, est disposé en position de fermeture de volet régulateur (5) qui s'étend parallèlement à la direction d'écoulement, sur le bord correspondant de l'orifice d'entrée d'air additionnel (4) du côté de la tubulure d'entrée (4) un servo-moteur de commande du volet (9), d'un type connu en soi, qui ouvre entièrement pour l'aération le volet régulateur (5) au moyen d'un taquet d'entraînement sur le volet régulateur (5) ou sur le bras (6) et dont le rappel libère le volet régulateur (5) pour l'exécution en toute liberté d'un mouvement de basculement.

2. Régulateur de tirage d'air additionnel selon la revendication 1, caractérisé en ce que le volet régulateur (5) est pourvu d'une douille (10), en ce qu'il est prévu des douilles (10') correspondantes sur l'extrémité de l'orifice d'entrée d'air additionnel (4) qui se trouve en regard de la tubulure d'entrée (2), et en ce que le volet régulateur (5) est relié au corps (1) dans lequel, il peut basculer au moyen de l'axe (8) guidé par les douilles (10, 10') qui constitue un mode de charnière.

3. Régulateur de tirage d'air additionnel selon la revendication 1, caractérisé en ce que le volet régulateur (5) est pourvu d'un coude (11) et en ce que l'extrémité de l'orifice d'entrée d'air additionnel (4) située en regard de la tubulure d'entrée est pourvu d'un bord d'appui (12) sur lequel repose le coude (11).

4. Régulateur de tirage d'air additionnel selon la revendication 3, caractérisé en ce que il est prévu sur le bord d'appui (12) une languette (13) au moins, et sur le coude (11) un nombre d'ajours (11) correspondant au nombre de languettes (13) dans lesquels les languettes (13) s'engagent.

5. Régulateur de tirage d'air additionnel selon les revendications 1 à 3, caractérisé en ce que le servo-moteur de commande de volet (9) disposé sur le corps (1) du régulateur de tirage (15) et pourvu d'un disque à cames (16) dont l'axe d'entraînement est coaxial à l'axe (8) et en ce que celui-ci présente deux cames (18, 19), décalées de 90% au plus qui enserrent le taquet d'entraînement, l'angle libre compris entre les flancs intérieurs des cames en regard (18,19) étant de 80° au plus.

6. Régulateur de tirage d'air additionnel selon une quelconque des revendications 1 à 5, caractérisé en ce que le volet régulateur (5) présente un bord (20) replié en direction de l'orifice d'entrée d'air additionnel (4) et l'orifice d'entrée d'air additionnel (4) un bord correspondant (21) rabattu en direction opposée dans lequel s'engage le bord (20) en position de fermeture.

7. Régulateur de tirage d'air additionnel selon une quelconque des revendications 1 à 6, caractérisé en ce que le volet régulateur (5) est constitué d'une seule pièce avec le bras (6) et le bras (6) par un appendice en forme de talon, qui présente à son extrémité libre un cambrage en forme de conduit (22) qui est pourvu d'un trou oblong (23) orienté suivant la direction du bras (6) et en ce que le boulon (24) reliant le contre-poids (7) au bras (6) présente une tête (25) adaptée à la forme du conduit (26) et peut être fixé au moyen d'un écrou de blocage (26) suivant la position angulaire désirée.
